# EUROPÄISCHE PATENTSCHRIFT

(11) **EP 1 531 947 B1**
(45) Veröffentlichungstag und Bekanntmachung des Hinweises auf die Patenterteilung: **27.02.2008**
(21) Anmeldenummer: 03738091.2
(22) Anmeldetag: 26.06.2003
(51) Int. Cl.: B07B 1/54

(54) **SIEBVORRICHTUNG MIT KLOPFELEMENTEN**
SIEVING DEVICE HAVING BEATING ELEMENTS
DISPOSITIF DE TAMISAGE COMPORTANT DES ELEMENTS DE FRAPPEMENT

(30) Priorität: 26.08.2002 DE 10239667
(43) Veröffentlichungstag der Anmeldung: 25.05.2005
(73) Patentinhaber: LUDWIG KRIEGER Draht- und Kunststofferzeugnisse GmbH, 76139 Karlsruhe Hagsfeld (DE)
(72) Erfinder: KADEL, Rolf, 69469 Weinheim (DE)
(74) Vertreter: COHAUSZ DAWIDOWICZ HANNIG & SOZIEN
(86) Internationale Anmeldenummer: PCT/EP2003/006780
(87) Internationale Veröffentlichungsnummer: WO 2004/020113

(56) Entgegenhaltungen:
- DE-C- 296 513
- DE-U- 8 435 585
- US-A- 3 087 617
- US-A- 4 122 006

## Beschreibung

Die Erfindung betrifft eine Siebvorrichtung mit einer Sieböffnungen aufweisenden Siebmatte und unter der Siebmatte angeordneten Klopfelementen, die gegen die Unterseite der Siebmatte schlagen, um die Siebmatte von dem die Sieböffnungen verstopfendem Siebgut zu befreien, wobei die Klopfelemente an mindestens einem länglichen gespannten Zugmittel wie einem Seil oder Band befestigt sind, das sich unterhalb der Siebmatte erstreckt.

Aus dem deutschen Gebrauchsmuster 84 35 585 ist eine Siebvorrichtung bekannt mit leistenförmigen Klopfelementen, die auf einer elastischen Matte befestigt sind, die unterhalb der flexiblen Siebmatte angeordnet ist. Beide Matten sind auf Spannwellen befestigt, die sich hin- und herbewegen und damit dafür sorgen, dass die untere Siebmatte gespannt wird und mit den Leisten gegen die Unterseite der oberen Matte schlägt, um Grenzkom aus den Sieböffnungen der oberen Matte zu lösen. Das Anordnen einer zweiten Matte unterhalb der ersten ist konstruktiv aufwendig und bedeutet einen erheblichen zusätzlichen Montageaufwand. Ferner ist es aus der US 4,122,006 bekannt, Klopfelemente unterhalb einer Siebfläche an Querträgern zu befestigen.

Aufgabe der Erfindung ist es eine Siebvorrichtung der eingangs genannten Art so zu verbessern, dass bei einfacher Konstruktion und Montage die Sieböffnungen sicher von Grenzkom und haftenden Körnern des Siebgutes freigehalten werden.

Diese Aufgabe wird erfindungsgemäß dadurch gelöst, dass die Siebfläche von auswechselbaren Siebelementen gebildet ist, die mit einem nach unten vorstehenden Rahmen die Siebmatte jeweils allseitig umgeben und dass die Enden des Zugmittels am Rahmen des Siebelements befestigt sind.

Besonders vorteilhaft ist es, dass die Siebmatte von einem auswechselbaren Siebelement gebildet ist, das mit einem nach unten vorstehenden Rahmen die Siebmatte allseitig umgibt, wobei durch mehrere Siebelemente die Siebfläche einer Siebmaschine bildbar ist. Damit weist jedes auswechselbare Siebelement eine eigene Einrichtung zum Freihalten der Sieböffnungen von Grenzkorn und haftenden Körnern auf.

Das Anordnen der Klopfelemente an auswechselbaren Siebelementen ist konstruktiv besonders einfach und führt zu sicheren Reinigungsergebn issen.

Vorzugsweise wird vorgeschlagen, dass die Zugmittel quer, längs oder schräg zur Förderrichtung des Siebgutes verlaufen.

Eine besonders einfache Montage und Auswechselbarkeit wird erreicht, wenn die Enden des Zugmittels am Rahmen des Siebelements formschlüssig lösbar insbesondere rastend befestigt sind.

Konstruktiv wäre es einfach, wenn das Zugmittel durch die Klopfelemente hindurch verläuft. Hierbei ist auch die Auswechselbarkeit der Klopfelemente gegenüber dem Zugmittel erreichbar.

Ausführungsbeispiele der Erfindung sind in den Zeichnungen dargestellt und werden im Folgenden näher beschrieben. Es zeigen
- Figur 1: einen senkrechten Schnitt durch ein einzelnes einen Rahmen aufweisendes Siebelement mit nur einem Klopfelement auf dem Zugmittel;
- Figur 2: das Siebelement nach Figur 1 mit zwei Klopfelementen auf dem Zugmittel;
- Figur 3: das Siebelement nach Figur 1 oder 2 mit zwei darunter angeordneten gelösten Zugmitteln mit einem und zwei Klopfelementen;

In den Figuren 1 bis 3 ist ein Siebelement 1 dargestellt mit einer rechteckförmigen Siebmatte 2, die auf allen vier Seiten von einem Rand 3 umgeben ist, der als Rahmen die Siebmatte 2 nach unten hin überragt. Siebmatte 2 und Rand 3 sind aus Kunststoff hergestellt und aneinander befestigt, insbesondere angeklebt, gemeinsam vergossen oder angeschweißt, oder Siebmatte und Rand bzw. Rahmen sind einstückig aus Kunststoff hergestellt. Als Kunststoff wird vorzugsweise Polyurethan verwendet. Mehrere dieser Siebelemente bilden die Siebfläche einer Siebmaschine und sind einzeln leicht auswechselbar.

In dem Rand 3 bzw. Rahmen ist an dessen Unterseite eine sich nach unten öffnende Nut oder Öffnung 4 eingebracht, in die die beiden Enden 6 eines länglichen gespannten Zugmittels 5 befestigt sind. Hierzu sind die Enden 6 des Zugmittels 5 verdickt ausgeführt und diese Verdickungen besitzen die Größe und Form der Öffnung 4, so dass die Enden 6 formschlüssig in den Öffnungen 4 gehalten sind.

Die Öffnungen 4 im Rand 3 bzw. Rahmen können auch derart ausgeführt sein, dass sie einen nach innen ragenden Vorsprung besitzen, der von dem Ende 6 überwunden werden muss, so dass eine rastende Befestigung gegeben ist.

Auf dem Zugmittel 5 sind Klopfelemente 7 befestigt, die vorzugsweise aus Kunststoff bestehen und verschiedene Formen aufweisen können. In allen Ausführungsbeispielen sind die Klopfelemente 7 kugelförmig ausgeführt.

Die Zugmittel mit ihren darauf angeordneten Klopfelementen können quer, längs oder schräg zur Förderrichtung des Siebgutes angeordnet sein.

In einer weiteren, nicht dargestellten Ausführungsform sind an der Unterseite des Siebes Flacheisen in das Kunststoffmaterial des Siebes eingelassen, die nach unten vorstehen und an denen das Zugelement oder die Zugelemente befestigt sind.

## Patentansprüche

1. Siebvorrichtung mit einer Sieböffnungen aufweisenden Siebmatte (2, 8) und unter der Siebmatte angeordneten Klopfelementen (7), die gegen die Unterseite der Siebmatte schlagen, um die Siebmatte von dem die Sieböffnungen verstopfendem Siebgut zu befreien, wobei die Klopfelemente (7) an mindestens einem länglichen gespannten Zugmittel (5) wie einem Seil oder Band befestigt sind, das sich unterhalb der Siebmatte (2, 8) erstreckt, **dadurch gekennzeichnet, dass** die Siebfläche von auswechselbaren Siebelementen gebildet ist, die mit einem nach unten vorstehenden Rahmen (3) die Siebmatte jeweils allseitig umgeben und dass die Enden (6) des Zugmittels (5) am Rahmen des Siebelements befestigt sind.

2. Siebvorrichtung nach einem der vorherigen Ansprüche, **dadurch gekennzeichnet, dass** die Zugmittel (5) quer, längs oder schräg zur Förderrichtung des Siebgutes verlaufen.

3. Siebvorrichtung nach Anspruch 1 oder 2, **dadurch gekennzeichnet, dass** die Enden (6) des Zugmittels (5) am Rahmen (3) des Siebelements (2) formschlüssig lösbar insbesondere rastend befestigt sind.

4. Siebvorrichtung nach einem der vorherigen Ansprüche, **dadurch gekennzeichnet, dass** das Zugmittel (5) durch die Klopfelemente (7) hindurch verläuft.

5. Siebvorrichtung nach einem der vorherigen Ansprüche, **dadurch gekennzeichnet, dass** die Klopfelemente (7) kugelförmig sind.

## Claims

1. Sieving device with a sieving mat (2, 8), which has sieving openings and beating elements (7) arranged under the sieving mat, which strike against the underside of the sieving mat, in order to rid the sieving mat of the sieved material clogging the sieving openings, in which the beating elements (7) are fastened to at least one oblong, tensioned traction means (5), such as a cable or band, which extends underneath the sieving mat (2, 8), **characterised in that** the sieving surface is composed of replaceable sieving elements, which with a frame (3) projecting downwards surround the sieving mat on all sides and that the ends (6) of the traction means (5) are fastened to the frame of the sieving element.

2. Sieving device according to one of the preceding claims [sic], **characterised in that** the traction means (5) run at right angles, lengthwise or diagonal to the conveying direction of the sieved material.

3. Sieving device according to claim 1 or 2, **characterised in that** the ends (6) of the traction means (5) are fastened to the frame (3) of the sieving element (2) positively and detachably, particularly lockingly.

4. Sieving device according to the preceding claims, **characterised in that** the traction means (5) runs through the beating elements (7).

5. Sieving device according to one of the preceding claims, **characterised in that** the beating elements (7) are spherical.

## Revendications

1. Dispositif de tamisage avec un mat de tamisage (2), qui comporte des ouvertures de criblage, et des éléments de frappement (7) disposés au-dessous du mat de tamisage, qui frappent le côté inférieur du mat pour libérer ce dernier du produit à cribler obstruant les ouvertures de criblage, les éléments de frappement (7) étant fixés sur au moins un moyen de traction (5) allongé tendu, comme un câble ou une bande, qui s'étend au-dessous du mat de tamisage (2), **caractérisé en ce que** la surface de tamisage est formée par des éléments de tamisage interchangeables, qui entourent chacun de tous côtés le mat de tamisage par un cadre (3) dépassant vers le bas, et que les extrémités (6) du moyen de traction (5) sont fixées sur le cadre de l'élément de tamisage.

2. Dispositif de tamisage suivant l'une des revendications précédentes, **caractérisé en ce que** les moyens de traction (5) s'étendent transversalement, longitudinalement ou en oblique par rapport à la direction de transport du produit à cribler.

3. Dispositif de tamisage suivant l'une des revendications 1 et 2, **caractérisé en ce que** les extrémités (6) du moyen de traction (5) sont fixées de façon amovible par coopération de forme, en particulier par enclenchement, sur le cadre (3) de l'élément de tamisage (2).

4. Dispositif de tamisage suivant l'une des revendications précédentes, **caractérisé en ce que** le moyen de traction (5) s'étend au travers des éléments de frappement (7).

5. Dispositif de tamisage suivant l'une des revendications précédentes, **caractérisé en ce que** les éléments de frappement (7) sont sphériques.
